# FASCICULE DE BREVET EUROPEEN

(11) **EP 1 725 381 B1**
(45) Date de publication et mention de la délivrance du brevet: **30.09.2009**
(21) Numéro de dépôt: 05730725.8
(22) Date de dépôt: 22.02.2005
(51) Int. Cl.: B26D 3/16

(54) **PINCE POUR DECOUPER DES TUBES EN MATIERE PLASTIQUE**
ZANGE ZUM SCHNEIDEN VON KUNSTSTOFFROHREN
PLIERS FOR CUTTING PLASTIC TUBES

(30) Priorité: 10.03.2004 FR 0402504
(43) Date de publication de la demande: 29.11.2006
(73) Titulaire: ETABLISSEMENTS PIERRE GREHAL ET COMPAGNIE SA, 95350 Saint-Brice-sous-Forêt (FR)
(72) Inventeur: MARCON, Lionel, 95330 DOMONT (FR)
(74) Mandataire: Thinat, Michel
(86) Numéro de dépôt international: PCT/FR2005/000410
(87) Numéro de publication internationale: WO 2005/097435

(56) Documents cités:
- EP-A- 0 761 396
- FR-A- 2 843 904

## Description

L'invention concerne une pince pour découper des tubes en matière plastique selon le préambule de la revendication 1. Une telle pince est décrite par le EP-A-761396.

Dans de nombreux cas, il est nécessaire de pouvoir découper de façon très précise et très nette des tubes en matière plastique. De plus, lorsqu'il s'agit de découper de tels tubes dans le cadre d'une nouvelle installation, il s'agit de pouvoir découper une grande quantité de tubes dans un temps relativement court, mais quand même avec la précision requise. Sous des conditions pareilles, il s'avère insuffisant tant sur le plan de la découpe précise que sur celui de la rapidité de découpe, de vouloir découper de tels tubes moyennant une scie ou moyennant une pince à découper ressemblant à un sécateur.

Par ailleurs, lorsque des tubes en matière plastique sont utilisés dans une installation électrique comme gaines de câbles, il s'agit de pouvoir découper des tubes de diamètres différents.

Le but de l'invention est de proposer une pince pour découper des tubes en matière plastique, qui réunit en elle l'avantage d'une coupe rapide et précise avec celui d'une coupe de tubes de différents diamètres.

Le but de l'invention est atteint avec une pince ayant les caractéristiques de la revendication 1. La pince comporte un premier et un second levier sur un axe de pivotement leur permettant d'être pivotés l'un par rapport à l'autre entre une position ouverte pour recevoir un tube qui doit être découpé et une position fermée à la fin de la découpe. Le premier levier est pourvu d'encoches de largeurs différentes dont chacune est destinée à recevoir un tube de diamètre correspondant. Le second levier supporte une lame.

Conformément à l'invention, la pince comprend une roue montée pivotante sur le premier levier. Dans le pourtour de cette roue sont pratiquées des encoches de manière qu'une encoche choisie selon le diamètre du tube puisse être mise en regard de la lame en faisant tourner la roue dans une position correspondante.

Grâce à cette disposition de l'invention, une seule pince permet de découper des tubes d'au moins deux diamètres différents. On comprend aisément que le nombre d'encoches pouvant être pratiquées dans la roue, et en conséquence le nombre de diamètres différents des tubes qui peuvent être découpés avec une même pince, dépend à la fois des diamètres des tubes et du diamètre de la roue. Dans ce sens, le mode de réalisation montré dans les dessins et décrit plus loin selon lequel la pince de l'invention est réalisée pour découper des tubes des trois diamètres différents, n'est qu'un exemple de réalisation, qui ne doit être considéré en aucun cas comme limitatif.

La pince de l'invention peut avoir par ailleurs une au moins des deux caractéristiques supplémentaires suivantes :
- la lame a deux tranchants successifs formant une pointe entre eux ; la lame est donc une lame pointue avec un angle obtus ;
- la largeur de chacune des encoches est inférieure au diamètre du tube qu'elle est destinée à recevoir.

L'une comme l'autre des deux caractéristiques supplémentaires énoncées ci-avant contribue à sa façon à faciliter encore davantage le travail avec la pince de l'invention.

En effet, l'utilisation d'une lame pointue permet d'amorcer la découpe du tube à un point de la circonférence du tube et de continuer à partir de ce point en tranchant le tube dans deux directions opposées.

Et le fait d'utiliser des encoches ayant une largeur légèrement inférieure au diamètre du tube, a pour conséquence que le tube est légèrement déformé lorsqu'il est inséré dans l'encoche. La section initialement circulaire du tube devient alors une section ovale dont la partie plus courbée de la circonférence est orientée vers la lame. Ainsi, le tube ne risque pas de s'écraser sous la pression de la pointe de la lame lorsque celle-ci vient s'appuyer sur le tube pour commencer la découpe.

L'invention peut comprendre également les caractéristiques supplémentaires ci-après, considérées isolément ou selon toutes leur combinaisons techniquement possibles :
- la roue est constituée par deux disques parallèles entre eux et montés axialement distancés l'un de l'autre sur un même axe de rotation logé dans le premier levier, l'axe de rotation étant orienté parallèlement à l'axe de pivotement des leviers ;
- chaque disque comporte autant de picots que d'encoches, les picots étant destinés à coopérer avec deux trous pratiqués dans le levier, pour marquer une position d'arrêt de la roue pour chaque encoche ;
- le premier levier comporte deux branches entre lesquelles la roue est montée tournante, chacune des deux branches se termine au-delà de l'axe de rotation des deux disques par une fin de branche pourvue d'un trou ; et chaque disque est pourvu d'autant de picots que d'encoches, chacun des picots étant destiné à coopérer avec le trou de la fin de branche correspondante pour marquer une position d'arrêt de la roue pour l'encoche choisie ;
- les disques sont montés sur l'axe de rotation de manière à pouvoir être basculés légèrement l'un vers l'autre, à l'encontre d'une force de rappel.

D'autres caractéristiques supplémentaires et avantages de la présente invention ressortiront de la description ci-après d'un mode de réalisation, la description étant faite en référence aux dessins dans lesquels :
- la figure 1 montre une pince selon l'invention en position ouverte,
- la figure 2 montre la pince de la figure 1 en position fermée,
- la figure 3 montre le début de l'insertion d'un tube dans une pince selon l'invention,
- la figure 4 montre le début d'une découpe d'un tube avec une pince selon l'invention, et
- la figure 5 montre la pince de la figure 2 en une vue perpendiculaire à son axe de pivotement.

La pince de l'invention, qui est conçue pour découper des tubes en matière plastique, et qui est représentée sur la figure 1 en position ouverte et sur la figure 2 en position fermée, comporte un premier levier 1 et un second levier 2. Les deux leviers sont articulés entre eux sur un axe de pivotement 3 qui leur permet d'être pivotés l'un par rapport à l'autre entre une position ouverte pour recevoir un tube qui doit être découpé et une position fermée à la fin d'une découpe. Les premier et second leviers 1, 2 sont avantageusement constitués par des profilés métalliques pliés longitudinalement sensiblement en forme de U. Ces profilés, dont l'un est plus étroit que l'autre, sont engagés l'un dans l'autre et articulés sur l'axe de pivotement 3.

Alors que le second levier 2 supporte une lame 5 ayant deux tranchants 51, 52 successifs formant une pointe 53 entre eux, le premier levier 1 supporte une roue 4 pourvue de trois encoches 41, 42, 43 ayant chacune une largeur d différente et destinées à recevoir un tube de diamètre D qui doit être découpé. La largeur d de chacune de ces encoches est légèrement inférieure au diamètre D du tube auquel chaque encoche est attribuée. En raison de cette conception de l'invention, la découpe d'un tube se passe essentiellement en deux étapes. La première étape consiste en la mise en place d'un tube sur l'entrée de l'encoche correspondante, suivie de l'enfoncement du tube dans l'encoche par la lame, accompagné d'une déformation locale du tube. La seconde étape consiste en la découpe du tube.

La roue 4 est constituée par deux disques 44, 45 parallèles entre eux qui sont montés axialement distancés l'un de l'autre sur un même axe de rotation 11. L'axe 11 est logé dans le premier levier 1, plus précisément dans chacune de deux branches 14, 15 par lesquelles se termine le premier levier 1. L'axe de rotation 11 est orienté parallèlement à l'axe de pivotement 3 des leviers 1, 2.

Les deux disques 44, 45 sont pourvus, chacun, de trois picots 46 obtenus par emboutissage. Les picots 46 s'étendent en direction de la branche correspondante du levier 1, à savoir les picots 46 du disque 44 sont orientés vers la branche 14 du levier 1 et les picots 46 du disque 45 sont orientés vers la branche 13 du levier 1.

Chacune des deux branches 13, 14 du levier 1 se termine au-delà de l'axe de rotation 11 des deux disques 44, 45 par une fin de branche 16, 17. Selon le mode de réalisation représenté sur les figures 1 et 2, le levier 1 se termine par deux branches 13, 14 en forme de L dont la partie transversale par rapport à l'étendue générale du levier 1 constitue la fin de branche 16, 17. Chacune de ces fins de branche 16, 17 est pourvue d'un trou 12, 13 avec lequel coopère un des trois picots 46 de chacun des disques 44, 45 pour marquer une position d'arrêt de la roue 4 pour l'encoche choisie. Ainsi, dans la position représentée sur la figure 1, le picot 46 du disque 44, engagé dans le trou 12 de la fin de branche 16 du levier 1, est celui qui assure la mise en position exacte de l'encoche 42 de la roue 4. Il est suivi, dans le sens des aiguilles d'une montre, du picot 46 assurant la mise en position exacte de l'encoche 41 et puis du picot 46 assurant la mise en position exacte de l'encoche 43. Pour changer la position de la roue 4, on se sert du fait que les disques 44, 45 sont montés sur l'axe de rotation 11 de manière à pouvoir être basculés légèrement l'un vers l'autre, à l'encontre de la force de rappel d'un ressort 18. En conséquence, lorsque l'on appuie sur les deux disques 44, 45 du côté opposé par rapport à l'encoche actuellement en position, c'est-à-dire, selon la figure 1, sur le bord de la roue 4 où les deux picots 46 correspondant sont engagés dans les trous respectivement 12 et 13, on fait sortir ces picots 46 des trous 12, 13, ce qui permet de tourner la roue jusqu'à ce qu'une des deux autres encoches, 41 ou 43, est mise en position.

Cette disposition des picots et des trous et notamment leur coopération protègent l'utilisateur de la pince des conséquences d'un rapprochement dangereux de sa main de la lame 5. En effet, si l'utilisateur de la pince, notamment lorsque la pince est en position ouverte, saisit les disques de la roue 4 sur une partie proche de la lame 5, le rapprochement des disques 44, 45 dans cette zone de la roue 4 tend à augmenter l'enfoncement des picots 46 dans les trous 12 et 13 au lieu de les en sortir. En conséquence, seul un appui sur la zone de la roue 4 situé à l'opposé de la lame par rapport à l'axe de rotation 11 permet de libérer les disques 44, 45 pour pouvoir tourner la roue dans une nouvelle position.

Il est aisé de comprendre que la forme particulière des disques 44, 45, qui laisse plutôt penser à une constellation en étoile de trois branches, peut être remplacée, sans sortir du principe de la présente invention, par deux disques ayant une circonférence circulaire CC, comme cela est représenté sur la figure 2 en traits interrompus.

Pour bloquer la pince en position fermée, elle est pourvue d'un moyen de blocage 21 qui se présente ici sous la forme d'un loqueteau pivotant 22 monté sur le levier 2 et une encoche correspondante 23 pratiquée dans le levier 1. De plus, la pince selon l'invention comprend enfin, au titre de la protection des mains et pour pouvoir saisir la pince de manière plus facile, des manchons en plastique 31, 32 pourvus d'excroissances plates 33, 34 destinées principalement à protéger la main en cas de petits incidents pendant la découpe d'un tube.

## Revendications

1. Pince pour découper des tubes en matière plastique, comportant un premier (1) et un second (2) leviers articulés entre eux sur un axe de pivotement (3) leur permettant d'être pivotés entre une position ouverte pour recevoir un tube qui doit être découpé et une position fermée à la fin d'une découpe, le premier levier (1) étant pourvu d'encoches (41, 42, 43) de largeurs différentes dont chacune est destinée à recevoir un tube de diamètre correspondant et le second levier (2) supportant une lame (5),
**caractérisée par** une roue (4) montée tournante sur le premier levier (1), dans le pourtour de laquelle sont pratiquées les encoches (41, 42, 43) de manière qu'une encoche choisie selon le diamètre du tube puisse être mise en regard de la lame (5), lorsque la roue (4) est tournée dans une position correspondante.

2. Pince selon la revendication 1, **caractérisée en ce que** la lame (5) a deux tranchants (51, 52) successifs formant une pointe (53) entre eux.

3. Pince selon la revendication 1 ou 2, **caractérisée en ce que** la largeur de chacune des encoches (41, 42, 43) est inférieure au diamètre du tube qu'elle est destinée à recevoir.

4. Pince selon l'une quelconque des revendications 1 à 3, **caractérisée en ce que** la roue (4) est constituée par deux disques (44, 45) parallèles entre eux et montés axialement distancés l'un de l'autre sur un même axe de rotation (11) logé dans le premier levier (1), l'axe de rotation (11) étant orienté parallèlement à l'axe de pivotement (3) des leviers (1, 2).

5. Pince selon la revendication 4, **caractérisée en ce que** chaque disque (44, 45) comporte autant de picots (46) que d'encoches (41, 42, 43), les picots (46) étant destinés à coopérer avec deux trous (12, 13) pratiqués dans le levier (1), pour marquer une position d'arrêt de la roue (4) pour chaque encoche.

6. Pince selon la revendication 4, **caractérisée en ce que** le premier levier (1) comporte deux branches (14, 15) entre lesquelles la roue (4) est montée tournante, chacune des deux branches (14, 15) se terminant au-delà de l'axe de rotation (11) des deux disques (44, 45) par une fin de branche (16, 17) pourvue d'un trou (12, 13), et **en ce que** chaque disque (44, 45) est pourvu d'autant de picots (46) que d'encoches (41, 42, 43), chacun des picots (46) étant destiné à coopérer avec le trou (12 ou 13) de la fin de branche (16 ou 17) correspondante pour marquer une position d'arrêt de la roue (4) pour l'encoche choisie (41, 42 ou 43).

7. Pince selon l'une quelconque des revendications 4 à 6, **caractérisée en ce que** les disques (44, 45) sont montés sur l'axe de rotation (11) de manière à pouvoir être basculés légèrement l'un vers l'autre, à l'encontre d'une force de rappel.

## Claims

1. Pliers for cutting plastic tubes, comprising a first (1) and a second (2) lever hinged with respect to each other on a fulcrum pin (3), allowing them to be pivoted between an open position for receiving a tube to be cut and a closed position at the end of cutting, the first lever (1) being provided with notches (41, 42, 43) of different width, each of which is meant to receive a tube of corresponding diameter, and the second lever (2) supporting a blade (5),
**characterized by** a wheel (4) rotatingly mounted on the first lever (1), in the periphery of which the notches (41, 42, 43) are made so that a notch selected depending on the tube diameter can be placed opposite the blade (5), when the wheel (4) is turned into the corresponding position.

2. The pliers according to claim 1, **characterized in that** the blade (5) has two successive edges (51, 52) forming a tip (53) therebetween.

3. The pliers according to claim 1 or 2, **characterized in that** the width of each of the notches (41, 42, 43) is smaller than the diameter of the tube it is meant to receive.

4. The pliers according to any of claims 1 to 3, **characterized in that** the wheel (4) is composed of two discs (44, 45) parallel to each other and axially mounted at a distance from each other on the same rotational axis (11) housed in the first lever (1), with the rotational axis (11) being oriented in parallel to the fulcrum pin (3) of the levers (1, 2).

5. The pliers according to claim 4, **characterized in that** each disc (44, 45) comprises as many sprockets (46) as there are notches (41, 42, 43), with the sprockets (46) being meant to cooperate with two holes (12, 13) made in lever (1) so as to mark a stop position of the wheel (4) for each notch.

6. The pliers according to claim 4, **characterized in that** the first lever (1) has two branches (14, 15), between which the wheel (4) is mounted rotatingly, with each of both branches (14, 15) ending beyond the rotational axis (11) of the two discs (44, 45) in a branch end (16, 17) provided with a hole (12, 13), and **in that** each disc (44, 45) is provided with as many sprockets (46) as there are notches (41, 42, 43), with each of the sprockets (46) being meant to cooperate with the hole (12 or 13) of the corresponding branch end (16 or 17) in order to mark a stop position of the wheel (4) for the selected notch (41, 42 or 43).

7. The pliers according to any of claims 4 to 6, **characterized in that** the discs (44, 45) are mounted on the rotational axis (11) so that they can be tilted slightly towards each other, against a return force.

## Patentansprüche

1. Zange zum Schneiden von Kunststoffrohren, umfassend einen ersten (1) und einen zweiten (2) Hebel, die zueinander auf einer Schwenkachse (3) angelenkt sind, die es ihnen ermöglicht, zwischen einer offenen Position zur Aufnahme eines zu schneidenden Rohrs und einer geschlossenen Position am Ende eines Schneidvorgangs zu verschwenken, wobei der erste Hebel (1) mit verschieden breiten Kerben (41, 42, 43) versehen ist, von denen jede dazu gedacht ist, ein Rohr mit einem entsprechenden Durchmesser aufzunehmen, und wobei der zweite Hebel (2) eine Klinge (5) trägt,
**gekennzeichnet durch** ein Rad (4), das drehbar auf dem ersten Hebel (1) angebracht ist und in dessen Umfang die Kerben (41, 42, 43) ausgeführt sind, so dass eine Kerbe, die in Abhängigkeit von dem Rohrdurchmesser ausgewählt wurde, gegenüber der Klinge (5) angeordnet werden kann, wenn das Rad (4) in die entsprechende Position gedreht wird.

2. Zange nach Anspruch 1, **dadurch gekennzeichnet, dass** die Klinge (5) zwei aufeinander folgende Schneiden (51, 52) aufweist, die dazwischen eine Spitze (53) bilden.

3. Zange nach Anspruch 1 oder 2, **dadurch gekennzeichnet, dass** die Breite jeder der Kerben (41, 42, 43) kleiner ist als der Durchmesser des Rohrs, das sie aufnehmen soll.

4. Zange nach einem der Ansprüche 1 bis 3, **dadurch gekennzeichnet, dass** das Rad (4) aus zwei Scheiben (44, 45) besteht, die zueinander parallel und axial voneinander beabstandet auf derselben Drehachse (11) angebracht sind, die in dem ersten Hebel (1) untergebracht ist, wobei die Drehachse (11) parallel zur Schwenkachse (3) der Hebel (1, 2) orientiert ist.

5. Zange nach Anspruch 4, **dadurch gekennzeichnet, dass** jede Scheibe (44, 45) so viele Zähne (46) wie Kerben (41, 42, 43) umfasst, wobei die Zähne (46) dazu gedacht sind, mit zwei Löchern (12, 13) zusammenzuwirken, die in dem Hebel (1) ausgeführt sind, um eine Halteposition des Rads (4) für jede Kerbe zu markieren.

6. Zange nach Anspruch 4, **dadurch gekennzeichnet, dass** der erste Hebel (1) zwei Schenkel (14, 15) aufweist, zwischen denen das Rad (4) drehbar angebracht ist, wobei jeder der beiden Schenkel (14, 15) jenseits der Drehachse (11) der beiden Scheiben (44, 45) in einem Schenkelende (16, 17), das mit einem Loch (12, 13) versehen ist, endet, und dass jede Scheibe (44, 45) mit so vielen Zähnen (46) wie Kerben (41, 42, 43) versehen ist, wobei jeder der Zähne (46) dazu gedacht ist, mit dem Loch (12 oder 13) des entsprechenden Schenkelendes (16 oder 17) zusammenzuwirken, um eine Halteposition des Rads (4) für die ausgewählte Kerbe (41, 42 oder 43) zu markieren.

7. Zange nach einem der Ansprüche 4 bis 6, **dadurch gekennzeichnet, dass** die Scheiben (44, 45) auf der Drehachse (11) derart angebracht sind, dass sie zueinander gegen eine Rückstellkraft leicht geneigt werden können.
